# FASCICULE DE BREVET EUROPEEN

(11) **EP 0 714 841 B1**
(45) Date de publication et mention de la délivrance du brevet: **07.04.1999**
(21) Numéro de dépôt: 94810676.0
(22) Date de dépôt: 29.11.1994
(51) Int. Cl.: B65H 3/06, B65H 3/04, B65H 3/24

(54) **Procédé et dispositif pour la distribution d'objets**
Verfahren und Vorrichtung zum Ausgeben von Gegenständer
Method and apparatus for dispensing objects

(43) Date de publication de la demande: 05.06.1996
(73) Titulaire: Engelmann, Maurice, CH-2732 Reconvilier/BE (CH)
(72) Inventeur: Engelmann, Maurice, CH-2732 Reconvilier/BE (CH); Engelmann, Nicolas, CH-2732 Reconvilier/BE (CH)
(74) Mandataire: Fischer, Franz Josef

(56) Documents cités:
- EP-A- 0 267 665
- EP-A- 0 414 157
- EP-A- 0 543 559
- DE-A- 2 354 107

## Description

La présente invention concerne un procédé par lequel un objet plat disposé à une extrémité d'un empilage desdits objets est prélevé dudit empilage pour être délivré à un utilisateur, une pression étant exercée sur ledit objet par l'empilage afin qu'une surface de l'objet soit en contact avec des moyens d'entraînement aptes à entraîner l'objet selon un trajet perpendiculaire à l'axe de l'empilage afin de le distribuer sur demande à un utilisateur, des moyens de retenue étant prévus pour retenir le ou les objets de l'empilage adjacents à l'objet à prélever. L'invention concerne aussi un dispositif permettant l'application de ce procédé.

Le brevet EP-A-0.339.059 décrit un distributeur d'objets permettant de distribuer pièce par pièce et automatiquement des objets minces et souples. Vu que durant son passage à l'intérieur dudit dispositif l'objet effectue un trajet comportant deux courbures opposées, le dispositif décrit ne peut distribuer que des objets minces et souples et ne pourrait donc pas s'appliquer à la distribution d'un objet relativement épais et/ou rigide.

Le dispositif décrit dans la demande EP-A-0.543.559, bien que décrit pour être utilisé pour distribuer des enveloppes, pourrait aussi être utilisé pour des objets plus épais et/ou plus rigides. Toutefois ce dispositif décrit des moyens assez compliqués, comprenant plusieurs rouleaux et courroies d'entraînement nécessaires pour l'entraînement de l'objet à distribuer ainsi que pour retenir le ou les objets ultérieurs.

Un premier but de l'invention est donc de proposer un procédé ainsi qu'un dispositif pour la distribution d'objets, pouvant être utilisé pour distribuer aussi bien des objets minces et souples, comme par exemple des billets ou des tickets que des objets éventuellement plus épais et/ou plus rigides, comme par exemple des paquets de cigarettes ou des cartes de crédit, ceci en prévoyant des moyens d'entraînement de l'objet à prélever ainsi que des moyens de retenue des objets ultérieurs, simples de conception et de fonctionnement.

Un autre but de l'invention est de proposer un dispositif de distribution inviolable.

Ces différents buts sont obtenus tout d'abord par un procédé de distribution d'objets conforme aux caractéristiques des revendications 1 à 3, ainsi que par un dispositif de distribution d'objets possédant les caractéristiques des revendications 4 à 17.

Le procédé et le dispositif selon l'invention sont décrits ci-dessous en se référant au dessin annexé comportant les figures où:
la figure 1 représente une vue latérale en coupe d'une forme d'exécution préférentielle d'un dispositif de distribution d'objets selon l'invention,
la figure 2 représente une vue partielle du dispositif précédent montrant le fonctionnement d'un volet mobile,
la figure 3 montre le fonctionnement de deux des moyens de retenue,
la figure 4 montre le fonctionnement du volet mobile comme moyen de retenue,
la figure 5 montre une autre forme d'exécution des moyens d'entraînement, et
la figure 6 montre encore une autre forme d'exécution des moyens d'entraînement appliquée pour des objets ayant une certaine épaisseur, et

A la figure 1, le dispositif de distribution d'objets 1 présente une face avant 10 accessible à l'utilisateur alors que toute la partie du dispositif disposée de l'autre côté (sur la partie droite de la figure) de la paroi de séparation 11 n'est pas accessible à l'utilisateur. Le dispositif 1 comprend tout d'abord une partie de stockage 12 d'objets 2, ceux-ci étant empilés les uns sur les autres. De préférence la partie de stockage 12 est constituée de quatre cornières 13 disposées verticalement et dont les parties concaves forment les quatre arêtes latérales verticales d'un volume de stockage dont les dimensions perpendiculaires auxdites arêtes correspondent aux dimensions de longueur et de largeur d'un objet 2. On comprend donc que la pile d'objets 2 est introduite par le haut de la partie de stockage 12, qu'elle est maintenue entre les quatre cornières 13, les objets 2 ayant tendance à descendre le long desdites cornières àl'intérieur du volume de stockage 12 sous l'action de la gravité.

L'objet 20 disposé au bas de la pile vient s'appuyer sur des moyens d'entraînement 3, constitués ici d'un rouleau d'entraînement à friction 30 et d'un rouleau d'appui 31. Les deux génératrices supérieures des rouleaux 30 et 31 définissent un plan d'appui de l'objet 20, ce plan étant de préférence horizontal. L'axe du rouleau d'entraînement 30 est entraîné par des moyens motorisés 32, ces derniers étant commandés par une unité de commande 33 ou, pour une forme d'exécution plus simple, l'axe du rouleau 30 peut être directement entraîné par des moyens mécaniques, par exemple un levier accessible depuis l'extérieur. Tout ou partie de la surface périphérique extérieure du rouleau d'entraînement à friction 30 comprend un revêtement adhérent 34, de préférence caoutchouté, et pouvant comporter des rainures d'entraînement, comme représenté sur une portion de ladite surface, de manière à pouvoir extraire par friction l'objet 20 disposé au bas de la pile lorsque les moyens motorisés 32 actionnent le rouleau d'entraînement 30 dans le sens indiqué par la flèche. Le rouleau d'appui 31 est formé d'un matériau quelconque, et pivote librement sur son axe lors du déplacement de l'objet 20. Il pourrait être remplacé par une surface d'appui immobile.

Ainsi, lorsqu'un utilisateur demande que lui soit délivré un objet 20, par exemple en introduisant un montant déterminé dans une partie d'encaissement de monnaie schématisée en 14 sur la figure, et après que le compte ait été vérifié et que quittance ait été donnée à l'unité de commande 33 pour délivrer un objet, cette unité 33 commande la mise en marche du moteur 32 afin de faire pivoter le rouleau d'entraînement à friction 30 dans le sens indiqué par la flèche, entraînant alors par friction l'objet 20 disposé tout au bas de la pile, en appui sur les rouleaux 30 et 31 comme mentionné précédemment, vers des moyens de guidage et de retenue 4. L'objet 20 passe tout d'abord par une ouverture 40 aménagée entre le rouleau 30 et la bordure inférieure 41A d'une portion de paroi verticale 41, puis vient en appui sur un rouleau 42 en rotation libre, contre lequel il est pressé par une lame de retenue 43, de préférence en caoutchouc, dont l'utilité sera expliquée plus bas. Toujours poussé par le rouleau 30, l'objet 20 arrive en butée à l'intérieur d'un V constitué d'une portion oblique 15 d'une bordure de la portion inférieure de la paroi 11 et d'une portion de surface, de préférence demi-circulaire, d'un volet de retenue mobile 44, comme on le voit à la figure 2. Le volet mobile 44 est monté de manière coulissante par une glissière 45 sur une portion supérieure et intérieure de la paroi 11, de manière à obturer ou découvrir, selon sa position, une fente de sortie 16 aménagée entre les portions supérieure et inférieure de la paroi 11 et permettant la sortie de l'objet 20. Lorsque la face avant ou l'arête avant de l'objet 20 est poussée au fond du V, l'appui apporté par la portion de surface oblique 15 tend à légèrement soulever l'extrémité avant de l'objet 20, soulevant de même le volet mobile 44 et découvrant de ce fait la fente de sortie 16. La distance entre la fente de sortie 16 et le plan vertical contenant l'axe du rouleau 30 est déterminée de manière à ce que lorsque l'extrémité arrière de l'objet 20 arrive à proximité immédiate de ce plan, une portion suffisante de la partie avant de l'objet 20 ait passé par la fente 16 de manière à ce que l'objet 20 puisse facilement être saisi par l'utilisateur et complètement extrait du dispositif, comme on peut le voir sur la figure 3. De préférence l'unité 33 commande l'arrêt de la rotation du rouleau 30 lorsque l'extrémité arrière de l'objet 20 est à proximité immédiate du plan vertical mentionné précédemment.

Vu le coefficient de friction existant entre l'objet 20 à prélever et celui 21 qui lui est directement superposé dans la pile, ce dernier a généralement tendance à être entraîné dans le même mouvement que celui de l'objet 20. Il en est de même pour les objets 2 directement superposés à l'objet 21. Les moyens de retenue 4 sont destinés à empêcher que plus d'un objet à la fois soit délivré par la fente de sortie 16. Comme mentionné plus haut, l'ouverture 40 (figure 1) est limitée par une bordure inférieure 41A d'une portion de paroi verticale 41. En principe, les objets 21 et suivants disposés au-dessus de l'objet 20 à prélever devraient venir buter contre la face intérieure de cette portion de paroi 41 et ainsi être empêchés de suivre l'objet 20. Si, pour des objets possédant une épaisseur non négligeable, par exemple des paquets de cigarettes, cette possibilité est relativement facile à réaliser en disposant la bordure 41A à une hauteur légèrement supérieure à une épaisseur d'objet et nettement inférieure à deux épaisseurs (voir figure 6), il n'en est pas de même pour des objets minces et relativement flexibles. Dans ce cas, la paroi 41 permettra uniquement de imiter à un nombre minimum, par exemple de 1 à 3 le nombre d'objets adjacents 21 suivant le mouvement de l'objet 20, les objets disposés au-dessus dans la pile étant retenus par la paroi 41. La figure 3 montre qu'un objet 21 a pu passer par l'ouverture 40 en sus de l'objet 20. La lame de retenue 43 dont il a été fait mention précédemment est destinée à retenir celui ou ceux des objets 21 en sus de l'objet 20 à extraire et qui auraient passé par l'ouverture 40. L'extrémité effilée de la lame 43 s'appuie sur le rouleau 42, laissant passer l'objet 20, mais la force d'appui est néanmoins suffisante pour empêcher le passage des objets 21 suivants. Au cas où néanmoins un objet 21 aurait pu passer par dessous la lame de retenue 43, on voit à la figure 4 que le volet mobile 44 représente une barrière suffisante pour arrêter avec sûreté l'objet 21 avant son passage par la fente 16. En effet, même si l'objet 20 a pu soulever le volet mobile 44 de la manière décrite plus haut, l'objet 21, s'appuyant sur le plan représenté par la surface supérieure de l'objet 20, ne peut bénéficier de l'effet de relèvement du volet mobile 44 apporté par la portion de surface inclinée 15. En conséquence, et vu la forme en arc de cercle de la face arrière du volet mobile 44, l'objet 21 ne pourra aller que buter contre ce volet, sans pouvoir passer dessous et suivre l'objet 20. Une ultime précaution permettant d'empêcher la sortie d'un objet 21 peut consister à limiter le déplacement vertical du volet mobile 44 à une valeur que très légèrement supérieure à l'épaisseur d'un objet, de même qu'à limiter l'épaisseur de la fente 16 afin de ne permettre le passage que d'un seul objet à la fois. Comme on a pu le remarquer sur les figures, le trajet que suit l'objet 20 à l'intérieur du dispositif est rectiligne, selon le plan de l'objet 20, celui-ci n'ayant jamais à être courbé; ceci est obtenu par l'alignement de l'extrémité inférieure de la pile avec le rouleau 42 et la fente 16.

A côté du principe de fonctionnement du dispositif décrit ci-dessus, on peut mentionner certaines dispositions constructives ainsi que certaines variantes. Il a été dit que la partie de stockage 12 était constituée de quatre cornières 13; il est bien entendu que d'autres formes d'exécution peuvent être prévues, par exemple une ou plusieurs des faces de la partie de stockage pouvant être constituées par des plaques pleines ou ajourées. D'autre part, il peut être avantageux de disposer un bloc de pression 22 ayant une masse déterminée au-dessus de la pile d'objets 2, de manière à avoir, lorsque la pile est à peu près complètement consommée et qu'il n'y reste que quelques objets, au moins une masse minimum permettant un bon appui de l'objet 20 sur le rouleau d'entraînement 30. De préférence un détecteur 17, de technique connue, est disposé en un endroit adéquat vers le bas de la partie de stockage 12, de manière à détecter que la pile est bientôt vide d'objets et qu'il est nécessaire de la réalimenter. Ce détecteur 17 peut aussi agir sur l'unité de commande 33 afin d'empêcher de délivrer un objet lorsque la pile arrive en dessous d'un stock minimum. La partie d'entraînement 3, décrite jusqu'à présent comme constituée d'un unique rouleau 30, peut aussi être conçue selon diverses formes d'exécution ou variantes. Au lieu d'un seul rouleau 30, on peut aussi avoir deux ou plus de rouleaux disposés parallèlement entre eux sous la partie de stockage, chacun d'entre eux pouvant être entraîné en rotation. De même, il n'est pas nécessaire que la partie caoutchoutée 34 du ou des rouleaux 30 s'étende sur toute la largeur du ou des rouleaux, respectivement de l'objet 20, mais ou pourrait aussi très bien avoir deux ou plus portions caoutchoutées disposées côte à côte sur chaque rouleau avec un espace entre elles. Une autre forme d'exécution des moyens d'entraînement 3 est représentée à la figure 5 où au lieu du rouleau 30 on a une courroie d'entraînement sans fin 35, aussi de préférence caoutchoutée, circulant autour de deux rouleaux 36, l'un d'entre eux au moins étant motorisé. Cette dernière forme d'exécution des moyens d'entraînement permet en particulier d'amener l'objet 20 à proximité immédiate du rouleau 42 et de la lame de retenue 43, ce qui peut être particulièrement approprié pour des objets 20 très flexibles. Une autre forme d'exécution des moyens d'entraînement est visible à la figure 6 où on voit que la pile d'objets vient tout d'abord s'appuyer sur un rouleau d'appui 31 en rotation libre, l'entraînement de l'objet 20 étant obtenu par un poussoir 37, venant pousser l'objet 20 par sa face arrière sous l'action de moyens motorisés 38 de technique connue, ou comme précédemment, pour une forme d'exécution plus simple, le poussoir 37 peut être activé par des moyens mécaniques, levier ou poussoir, accessible depuis l'extérieur. Vu que la hauteur du poussoir 37 ne peut pas dépasser celle de l'objet 20, cette forme d'exécution est particulièrement utilisable pour des objets d'une certaine épaisseur, par exemple des paquets de cigarettes. Au lieu de s'appuyer sur le rouleau 31, il est aussi possible de prévoir des glissières (non représentées sur la figure) sur lesquelles les deux portions latérales de la face inférieure de l'objet 20 peuvent s'appuyer et entre lesquelles peut passer le mécanisme d'entraînement du poussoir 37. On voit aussi sur cette figure, que pour des objets relativement épais, il est plus facile de dimensionner l'ouverture 40 afin de retenir avec sûreté l'objet suivant 21. Dans ce dernier cas, il pourrait être possible de se passer de la retenue constituée par le rouleau 42 et la lame 43. La retenue constituée par ces deux derniers éléments peut aussi être conçue différemment que décrite plus haut, par exemple le rouleau 42 peut être remplacé par une surface d'appui, éventuellement arquée, sur laquelle vient s'appuyer la lame 43 qui peut aussi être constituée d'une lame ressort métallique. Comme on le voit à la figure 4, seule la portion inférieure du volet mobile 44 est efficace pour empêcher la sortie d'un objet 21; en conséquent la portion supérieure dudit volet peut être de forme quelconque, voire même être supprimée. En ce qui concerne la portion inférieure de ce volet 44, celle-ci peut aussi être d'une autre forme que circulaire, par exemple arquée ou même selon un plan incliné. La longueur du volet mobile 44 est de préférence légèrement supérieure à la longueur de la fente 16, de manière à fermer complètement cette fente lorsque le volet 44 est abaissé. De cette manière, la fente 16 est inviolable et il est impossible d'y enfoncer une lame ou une pince pour en prélever un objet 20 sans en avoir acquitté le montant nécessaire par le dispositif d'encaissement 14. Afin de rendre plus efficace cette protection contre le vol, le volet 44 peut comprendre des moyens à ressort, symbolisés en 46 afin que la volet 44 soit assez fermement appuyé contre le bas; l'action de ces moyens à ressort 46 ne doit toutefois pas empêcher la levée du volet 44 sous l'action de la poussée exercée par l'objet 20. Il est aussi possible d'inclure des moyens de verrouillage 47, commandés par l'unité 33 qui ne permettent l'ouverture du volet 44 que lorsqu'un objet 20 a été régulièrement commandé. Un moyen supplémentaire permettant d'empêcher de voler le dispositif consiste à prolonger la fente 16, comme représenté en traits mixtes sur la figure 1.

Comme on l'a vu précédemment, lorsque l'utilisateur retire l'objet 20 qui fait saillie hors de la fente 16, l'objet suivant 21 peut se trouver en des positions différentes selon quel moyen de retenue l'a arrêté. Ainsi, l'objet 21 peut avoir été arrêté directement par la bordure inférieure 41A de la paroi 41 (voir figure 6) et en conséquent ne pas avoir bougé de la pile, ou alors il peut avoir fait une partie du trajet de sortie et avoir été bloqué par la lame 43 (voir figure 3) ou encore il peut avoir accompagné l'objet 20 jusqu'à proximité de la fente 16 et n'avoir été bloqué que par le volet mobile 44 (voir figure 4). Lorsque l'objet 20 a été retiré du dispositif, l'objet suivant 21 devient le prochain objet à délivrer 20. Il est nécessaire que l'unité de commande 33 puisse connaître sa position afin de ne commander l'avance du rouleau 30 que de la quantité nécessaire pour permettre au nouvel objet 20 de faire saillie hors de la fente 16 afin d'être saisi par l'utilisateur. A cet effet des moyens de détection de position, de préférence des cellules 18 de technique connue (voir figure 1) sont disposées le long de ce chemin afin de détecter la position de départ du nouvel objet 20.

Le dispositif 1 a été décrit ci-dessus avec un objet à retirer disposé au-dessous de la pile, une pression étant exercée sur l'objet 20 par la masse des objets 2 de la pile, éventuellement augmentée par la pression exercée par le bloc 22 disposé au sommet de la pile. Cette disposition pourrait tout aussi bien être inversée, l'objet à retirer 20 étant disposé au sommet de la pile, la pression que doit exercer alors la face supérieure de l'objet 20 contre le rouleau de friction 30 qui lui est superposé étant obtenue par des moyens de pression, par exemple à ressort, qui agissent sur l'objet disposé au-dessous de la pile. Une représentation de cette forme d'exécution serait obtenue en inversant la figure 1, le bloc 22 représentant alors les moyens de pression mentionnés.

Ainsi le procédé et le dispositif décrits ci-dessus permettent d'extraire un objet plat, pouvant être mince et souple aussi bien que rigide et épais, tout en garantissant que le ou les objets adjacents à l'objet à extraire soient retenus avec sûreté à l'intérieur du dispositif. Les moyens prévus à cet effet sont simples de conception, avec très peu de pièces mobiles et permettent en particulier de rendre le dispositif inviolable.

## Revendications

1. Procédé par lequel un objet plat (20) disposé à une extrémité d'un empilage desdits objets (2) est prélevé dudit empilage pour être délivré à un utilisateur, une pression étant exercée sur ledit objet (20) par l'empilage afin qu'une surface de l'objet soit en contact avec des moyens d'entraînement (3) aptes à entraîner l'objet selon un trajet perpendiculaire à l'axe de l'empilage afin de le distribuer sur demande à un utilisateur, des moyens de retenue (4) étant prévus pour retenir le ou les objets (21) de l'empilage adjacents à l'objet à prélever, les moyens de retenue (41,41A) agissant premièrement afin de limiter le nombre d'objets (21) de l'empilage entraînés avec l'objet à prélever (20),
caractérisé en ce que
lesdits objets de l'empilage entraînés avec l'objet à prélever sont ensuite bloqués par un dispositif mobile (44) que seul l'objet à prélever (20) est apte à écarter, constitué d'un volet mobile (44), monté de manière coulissante (45) sur la face intérieure d'une paroi extérieure (11) d'un dispositif de distribution, afin de cacher ou découvrir une fente (16) aménagée dans ladite paroi extérieure, la partie arrière dudit volet étant arquée et coopérant avec une portion de surface oblique (15) d'une portion inférieure de la paroi extérieure (11) formant une bordure inférieure de ladite fente (16), le volet (44) pouvant coulisser sous l'action d'une pression exercée par l'objet à prélever (20), la partie arquée dudit volet étant apte à bloquer le ou les objets adjacents (21) entraînés avec ledit objet à prélever.

2. Procédé selon la revendication 1, caractérisé en ce que un ou plusieurs des objets (21) de l'empilage entraînés avec l'objet à prélever sont retenus par un moyen de retenue supplémentaire (42,43) disposé entre le premier moyen de retenue (41A) limitant le nombre d'objets entraînés et le dispositif mobile de blocage (44).

3. Procédé selon l'une des revendications 1 ou 2, caractérisé en ce que le dispositif mobile de blocage (44) sert aussi de dispositif antivol.

4. Dispositif de distribution d'un objet plat, comportant une partie de stockage (12) d'un empilage d'objets (2), des moyens d'entraînement (3) d'un objet à prélever (20) disposé à une extrémité de l'empilage, selon un trajet perpendiculaire à l'axe dudit empilage, et des moyens de retenue (4) du ou des objets (21) de l'empilage adjacents audit objet à prélever, lesdits moyens de retenue étant constitués d'un premier dispositif de retenue (41,41A) apte à limiter le nombre d'objets (21) de l'empilage entraînés avec l'objet à prélever (20),
caractérisé en ce que
lesdits moyens de retenue comprennent ensuite un dispositif de blocage mobile (44) ne pouvant être actionné que par l'objet à prélever (20), et apte à bloquer le ou les objets adjacents (21) entraînés avec ledit objet à prélever, constitué d'un volet mobile (44), monté de manière coulissante (45) sur la face intérieure d'une paroi extérieure (11) dudit dispositif de distribution, afin de cacher ou découvrir une fente (16) aménagée dans ladite paroi extérieure, la partie arrière dudit volet étant arquée et coopérant avec une portion de surface oblique (15) d'une portion inférieure de la paroi extérieure (11) formant une bordure inférieure de ladite fente (16), le volet (44) pouvant coulisser sous l'action d'une pression exercée par l'objet à prélever (20), la partie arquée dudit volet étant apte à bloquer le ou les objets adjacents (21) entraînés avec ledit objet à prélever.

5. Dispositif selon la revendication 4, caractérisé en ce que le premier dispositif de retenue est constitué d'une portion de paroi verticale (41) limitant au moins une portion d'une face de l'empilage d'objets (2), une bordure horizontale (41A) de ladite paroi étant disposée à une distance de l'extrémité de l'empilage légèrement supérieure à l'épaisseur de l'objet à prélever (20).

6. Dispositif selon l'une des revendications 4 ou 5, caractérisé en ce que le volet mobile (44) comprend en outre des moyens à ressort (46) appuyant ledit volet en position fermée et/ou des moyens de verrouillage (47) en position fermée afin de bloquer l'accès au dispositif depuis l'extérieur par la fente (16).

7. Dispositif selon l'une des revendications 4 à 6, caractérisé en ce qu'il comprend en outre un autre dispositif de retenue, constitué d'une surface d'appui (42) opposée à une lame flexible (43), l'objet à prélever (20) passant entre ladite surface d'appui (42) et la lame flexible (43), le ou les objets adjacents (21) entraînés avec l'objet à prélever (20) étant retenus par la lame flexible (43).

8. Dispositif selon l'une des revendications 4 à 7, caractérisé en ce que les moyens d'entraînement sont constitués d'au moins un rouleau (30) dont au moins une portion de la surface périphérique (34) est munie d'un revêtement d'entraînement à friction.

9. Dispositif selon l'une des revendications 4 à 7, caractérisé en ce que les moyens d'entraînement sont constitués d'au moins une bande sans fin (35) en matériau possédant un revêtement d'entraînement à friction, ladite bande circulant sur au moins deux rouleaux (36) dont un au moins est entraîné.

10. Dispositif selon l'une des revendications 4 à 7, caractérisé en ce que les moyens d'entraînement sont constitués d'un poussoir (37) entraîné agissant selon un mouvement transversal à l'axe de l'empilage sur une face arrière de l'objet à prélever (20).

11. Dispositif selon l'une des revendications 8 à 10, caractérisé en ce que lesdits moyens d'entraînement sont mécaniques, comportant en particulier un levier ou poussoir accessible depuis l'extérieur dudit dispositif.

12. Dispositif selon l'une des revendications 8 à 10, caractérisé en ce que lesdits moyens d'entraînement sont motorisés (32;38) et sont commandés par une unité de commande (33).

13. Dispositif selon l'une des revendications 4 à 12, caractérisé en ce qu'il comprend en outre des moyens de détection (17) d'un nombre d'objets (2) minimum dans l'empilage.

14. Dispositif selon l'une des revendications 4 à 13, caractérisé en ce qu'il comprend en outre des moyens de détection (18) de la position à laquelle le prochain objet à prélever (21) a été bloqué par les moyens de retenue (4).

15. Dispositif selon l'une des revendications 4 à 14, caractérisé en ce que l'extrémité de l'empilage de laquelle l'objet à prélever (20) est prélevé correspond à l'extrémité inférieure dudit empilage, la pression exercée sur ledit objet à prélever étant causée par les objets (2) contenus dans l'empilage.

16. Dispositif selon la revendication 15, caractérisé en ce qu'un bloc de pression (22) est disposé sur l'extrémité supérieure de l'empilage.

17. Dispositif selon l'une des revendications 4 à 14, caractérisé en ce que l'extrémité de l'empilage de laquelle l'objet à prélever (20) est prélevé correspond à l'extrémité supérieure dudit empilage, la pression exercée sur ledit objet à prélever étant causée par des moyens de pression (22) disposés à l'extrémité inférieure de l'empilage.

## Claims

1. Method by which a flat object (20) disposed at one end of a stack of said objects (2) is removed from said stack to be dispensed to a user, a pressure being exerted upon said object (20) by the stack so that one surface of the object is in contact with drive means (3) able to drive the object along a path perpendicular to the axis of the stack in order to dispense it to the user upon demand, retention means (4) being provided to retain the object or objects (21) of the stack adjacent to the object to be removed, the retention means (41, 41A) acting first to limit the number of objects (21) of the stack driven with the object to be removed (20)
characterised in that
said objects of the stack driven with the object to be removed are then blocked by a movable device (44) that only the object to be removed (20) is able to push aside, made up of a movable flap (44), mounted in a sliding way (45) on the inner face of an outer wall (11) of a distribution device so as to cover or uncover an aperture (16) provided in said outer wall, the rear part of said flap being arc-shaped and cooperating with an oblique surface portion (15) of a lower portion of the outer wall (11) forming a lower edge of said aperture (16), the flap (44) being able to slide under the action of a pressure exerted by the object to be removed (20), the arc-shaped part of said flap being able to block the adjacent object or objects (21) driven with said object to be removed.

2. Method according to claim 1, characterised in that one or more of the objects (21) of the stack driven with the object to be removed are retained by a supplementary retention means (42, 43) disposed between the first retention means (41A) limiting the number of objects driven and the movable blocking device (44).

3. Method according to one of the claims 1 or 2, characterised in that the movable blocking means (44) also serves as an anti-theft device.

4. Device for dispensing a flat object, comprising a part for storage (12) of a stack of objects (2), means for driving (3) an object to be removed (20), disposed at one end of the stack, along a path perpendicular to the axis of said stack, and means for retaining (4) the object or objects (21) of the stack adjacent to said object to be removed, said retention means being made up of a first retention device (41, 41A) able to limit the number of objects (21) of the stack driven with the object to be removed (20),
characterised in that
said retention means further comprise a movable blocking device (44) able to be actuated only by the object to be removed (20), and able to block the adjacent object or objects (21) driven with said object to be removed, made up of a movable flap (44), mounted in a sliding way (45) on the inner face of an outer wall (11) of said dispensing device, in order to cover or uncover an aperture (16) provided in said outer wall, the rear part of said flap being arc-shaped and co-operating with an oblique surface portion (15) of a lower portion of the outer wall (11) forming a lower edge of said aperture (16), the flap (44) being able to slide under the action of a pressure exerted by the object to be removed (20), the arc-shaped part of said flap being able to block the adjacent object or objects (21) driven with said object to be removed.

5. Device according to claim 4, characterised in that the first retaining device is made up of a vertical wall portion (41) limiting at least one portion of a face of the stack of objects (2), a horizontal edge (41A) of said wall being disposed at a distance from the end of the stack slightly greater than the thickness of the object to be removed.

6. Device according to one of the claims 4 or 5, characterised in that the movable flap (44) further comprises spring means (46) pressing said flap into closed position and/or locking means (47) in a closed position in order to block access to the device from the outside through the aperture (16).

7. Device according to one of the claims 4 to 6, characterised in that it further comprises another retention device, made up of a support surface (42) opposite a flexible blade (43), the object to be removed (20) passing between said support surface (42) and the flexible blade (43), the adjacent object or objects (21) driven with the object to be removed (20) being retained by the flexible blade (43).

8. Device according to one of the claims 4 to 7, characterised in that the drive means are made up of at least one roller (30) of which at least one portion of the peripheral surface (34) is equipped with a friction drive covering.

9. Device according to one of the claims 4 to 7, characterised in that the drive means are made up of at least one continuous belt (35) of material having a friction drive covering, said belt circulating on at least two rollers (36) of which at least one is driven.

10. Device according to one of the claims 4 to 7, characterised in that the drive means are made up of a driven pushing device (37) acting according to a movement transverse to the axis of the stack on a rear face of the object to be removed (20).

11. Device according to one of the claims 8 to 10, characterised in that said drive means are mechanical, comprising in particular a lever or push button accessible from the outside of said device.

12. Device according to one of the claims 8 to 10, characterised in that said drive means are motorised (32; 38) and are controlled by a control unit (33).

13. Device according to one of the claims 4 to 12, characterised in that it further comprises means (17) to detect a minimum number of objects (2) in the stack.

14. Device according to one of the claims 4 to 13, characterised in that it further comprises means (18) to detect the position at which the next object to be removed (21) has been blocked by the retention means (4).

15. Device according to one of the claims 4 to 14, characterised in that the end of the stack from which the object to be removed (20) has been removed corresponds to the lower end of said stack, the pressure exerted upon said object to be removed being caused by the objects (2) contained in the stack.

16. Device according to claim 15, characterised in that a pressure block is disposed on the upper end of the stack.

17. Device according to one of the claims 4 to 14, characterised in that the end of the stack from which the object to be removed (20) is removed corresponds to the upper end of said stack, the pressure exerted upon said object to be removed being caused by pressure means (22) disposed at the lower end of the stack.

## Patentansprüche

1. Verfahren, durch welches ein ebener Gegenstand (20), angeordnet an einem Ende eines Stapels (2) derartiger Gegenstände, vom genannten Stapel entnommen wird, um einem Benutzer zugeführt zu werden, wobei auf den genannten Gegenstand (20) durch den Stapel ein Druck ausgeübt wird, damit eine Oberfläche des Gegenstandes in Kontakt mit Antriebsmitteln (3) kommt, welche fähig sind, den Gegenstand entlang eines senkrecht zur Achse des Stapels stehenden Wegs anzutreiben um diesen auf Verlangen an einen Benutzer auszugeben, und Rückhaltemittel (4) vorgesehen sind, um den Gegenstand oder die Gegenstände (21) des Stapels zurückzuhalten, welche dem auszugebenden Gegenstand benachbart sind, wobei die Rückhaltemittel (41, 41A) zuerst wirksam sind, um die Anzahl von Gegenständen (21) des Stapels zu limitieren, welche mit dem auszugebenden Gegenstand angetrieben werden, dadurch gekennzeichnet, dass die genannten Gegenstände des Stapels, die mit dem auszugebenden Gegenstand angetrieben werden, danach durch eine bewegliche Anordnung (44) festgehalten werden, so dass es nur dem auszugebenden Gegenstand (20) möglich ist, durchzufahren, bestehend aus einer beweglichen Klappe (44), die gleitend auf der inneren Fläche einer äusseren Wand (11) einer Ausgabevorrichtung angebracht ist, um einen Schlitz (16) zu verdecken oder freizugeben, der in der äusseren Wand angebracht ist wobei der hintere Bereich der genannten Klappe gebogen ist und mit einem Bereich der schiefen Oberfläche (15) eines unteren Bereiches der äusseren Wand (11) zusammenwirkt, einen unteren Rand des genannten Schlitzes (16) bildend, und dass die Klappe (44) unter der Wirkung eines Druckes, der durch den auszugebenden Gegenstand (20) ausgeübt wird, gleiten kann, und der gebogene Teil der genannten Klappe fähig ist, den benachbarten Gegenstand oder die benachbarten Gegenstände (21) festzuhalten, die mit dem auszugebenden Gegenstand angetrieben werden.

2. Verfahren nach Anspruch 1, dadurch gekennzeichnet, dass einer oder mehrere der Gegenstände (21) des Stapels, die mit dem auszugebenden Gegenstand angetrieben werden, durch ein zusätzliches Rückhaltemittel (42, 43) zurückgehalten werden, welches zwischen dem ersten Rückhaltemittel (41A), das die Anzahl der angetriebenen Gegenstände begrenzt, und der beweglichen Anordnung (44) zum Festhalten angeordnet ist.

3. Verfahren nach einem der Ansprüche 1 oder 2, dadurch gekennzeichnet, dass die bewegliche Anordnung (44) zum Festhalten auch als Diebstahlsicherung dient.

4. Vorrichtung zum Ausgeben eines ebenen Gegenstandes, umfassend einen Lagerteil (12) für einen Stapel von Gegenständen (2), Antriebsmittel (3) für einen entlang eines senkrecht zur Achse des genannten Stapels stehendem Weg auszugebenden Gegenstand (20), angeordnet an einem Ende des Stapels, und Rückhaltemittel (4) für den oder die dem auszugebenden Gegenstand benachbarten Gegenstände (21) des Stapels, wobei die Rückhaltemittel durch eine erste Rückhaltevorrichtung (41, 41A) gebildet sind, welche fähig sind, die Anzahl der Gegenstände (21) des Stapels zu limitieren, die mit dem auszugebende Gegenstand (20) angetrieben werden, dadurch gekennzeichnet, dass die genannten Rückhaltemittel ferner eine bewegliche Haltevorrichtung (44) umfassen, die nur durch den auszugebenden Gegenstand (20) betätigbar ist, und die fähig sind, den benachbarten Gegenstand oder die benachbarten Gegenstände (21), die mit dem auszugebenden Gegenstand angetrieben sind, festzuhalten, bestehend aus einer beweglichen Klappe (44), die gleitend auf der inneren Fläche einer äusseren Wand (11) der genannten Ausgabevorrichtung angebracht ist, um einen Schlitz (16) zu verdecken oder freizugeben, der in der äusseren Wand angebracht ist, wobei der hintere Bereich der genannten Klappe gebogen ist und mit einem Bereich der schiefen Oberfläche (15) eines unteren Bereiches der äusseren Wand (11) zusammenwirkt, einen unteren Rand des genannten Schlitzes (16) bildend, und dass die Klappe (44) unter der Wirkung eines Druckes, der durch den auszugebenden Gegenstand (20) ausgeübt wird, gleiten kann, und der gebogene Teil der genannten Klappe fähig ist, den benachbarten Gegenstand oder die benachbarten Gegenstände (21) festzuhalten, die mit dem auszugebenden Gegenstand angetrieben werden.

5. Vorrichtung nach Anspruch 4, dadurch gekennzeichnet, dass das erste Rückhaltemittel aus einem Bereich der vertikalen Wand (41) gebildet ist, die mindestens einen Teil einer Fläche des Stapels von Gegenständen (2) begrenzt, wobei ein horizontaler Rand (41A) der genannten Wand mit einem Abstand vom Ende des Stapels leicht oberhalb der Dicke des auszugebenden Gegenstandes (20) angeordnet ist.

6. Vorrichtung nach einem der Ansprüche 4 oder 5, dadurch gekennzeichnet, dass die bewegliche Klappe (44) des weiteren Federmittel (46) umfassen, die die genannte Klappe in eine geschlossene Position und/oder Verriegelungsmittel (47) in eine geschlossene Position drücken, um den Zugang zur Vorrichtung von der Aussenseite durch die Klappe zu blockieren.

7. Vorrichtung nach einem der Ansprüche 4 bis 6, dadurch gekennzeichnet, dass ferner eine andere Rückhalteeinrichtung vorhanden ist, bestehend aus einer Auflagefläche (42), die gegenüber einer flexiblen Zunge (43) angeordnet ist, so dass der auszugebende Gegenstand (20) zwischen der genannten Auflagefläche (42) und der flexiblen Zunge (43) durchläuft, und der oder die benachbarten, mit dem auszugebenden Gegenstand angetriebenen, Gegenstände (21) durch die flexible Zunge (43) zurückgehalten werden.

8. Vorrichtung nach einem der Ansprüche 4 bis 7, dadurch gekennzeichnet, dass die Antriebsmittel durch mindestens eine Rolle (30) gebildet sind, wovon mindestens ein Teil der Umfangsoberfläche (34) mit einem Überzug zum Reibantrieb versehen ist.

9. Vorrichtung nach einem der Ansprüche 4 bis 7, dadurch gekennzeichnet, dass die Antriebsmittel durch mindestens ein endloses Band (35) gebildet sind und aus einem Material besteht, das einen Überzug zum Reibantrieb besitzt, welches Band um mindestens zwei Rollen (36) läuft, wovon mindestens eine angetrieben ist.

10. Vorrichtung nach einem der Ansprüche 4 bis 7, dadurch gekennzeichnet, dass die Antriebsmittel durch einen antreibbaren Schieber (37) gebildet sind, welcher mittels einer Bewegung transversal zur Achse des Stapels auf eine hintere Fläche des auszugebenden Gegenstandes wirkt.

11. Vorrichtung nach einem der Ansprüche 8 bis 10, dadurch gekennzeichnet, dass die Antriebsmittel mechanisch sind, welche insbesondere einen Hebel oder Schieber aufweisen, der von aussen der genannten Vorrichtung zugänglich ist.

12. Vorrichtung nach einem der Ansprüche 8 bis 10, dadurch gekennzeichnet, dass die genannten Antriebsmittel mittels eines Motors (32; 38) antreibbar und durch eine Steuereinheit (33) steuerbar sind.

13. Vorrichtung nach einem der Ansprüche 4 bis 12, dadurch gekennzeichnet, dass sie ferner Überwachungsmittel (17) für eine minimale Anzahl von Gegenständen (2) im Stapel umfasst.

14. Vorrichtung nach einem der Ansprüche 4 bis 13, dadurch gekennzeichnet, dass sie ferner Überwachungsmittel (18) für die Lage umfasst, in welcher der nächste auszugebende Gegenstand (21) durch die Rückhaltemittel (4) festgehalten ist.

15. Vorrichtung nach einem der Ansprüche 4 bis 14, dadurch gekennzeichnet, dass das Ende des Stapels, von welchem der auszugebende Gegenstand (20) ausgegeben wird, dem unteren Ende des genannten Stapels entspricht, und dass der Druck, der auf den auszugebenden Gegenstand ausgeübt wird, durch die Gegenstände (2) bewirkt wird, die im Stapel enthalten sind.

16. Vorrichtung nach Anspruch 15, dadurch gekennzeichnet, dass ein Druckblock (22) auf dem oberen Ende des Stapels aufgesetzt ist.

17. Vorrichtung nach einem der Ansprüche 4 bis 14, dadurch gekennzeichnet, dass das Ende des Stapels, von welchem der auszugebende Gegenstand (20) ausgegeben wird, dem oberen Ende des genannten Stapels entspricht, und dass der Druck, der auf den auszugebenden Gegenstand ausgeübt wird, durch Druckmittel (22) bewirkt wird, die am unteren Ende des Stapels angebracht sind.
